# FASCICULE DE BREVET EUROPEEN

(11) **EP 2 367 695 B1**
(45) Date de publication et mention de la délivrance du brevet: **02.03.2016**
(21) Numéro de dépôt: 09799185.5
(22) Date de dépôt: 23.12.2009
(51) Int. Cl.: B42D 25/00, B42D 15/00, B42D 15/04, G09F 19/14

(54) **DOCUMENT DE SECURITE COMPORTANT AU MOINS UNE IMAGE COMBINEE ET UN MOYEN DE REVELATION, ET PROCEDE ASSOCIE**
SICHERHEITSDOKUMENT MIT MINDESTENS EINEM KOMBINIERTEN BILD UND EINEM ENTHÜLLUNGSMITTEL SOWIE ZUGEHOERIGES VERFAHREN
SECURITY DOCUMENT COMPRISING AT LEAST ONE COMBINED IMAGE AND A REVELATION MEANS, AND ASSOCIATED METHOD

(30) Priorité: 23.12.2008 FR 0859017
(43) Date de publication de la demande: 28.09.2011
(73) Titulaire: ARJOWIGGINS SECURITY, 92100 Boulogne Billancourt (FR)
(72) Inventeur: ROSSET, Henri, F-38730 Le Pin (FR)
(74) Mandataire: Tanty, François
(86) Numéro de dépôt international: PCT/IB2009/055934
(87) Numéro de publication internationale: WO 2010/073225

(56) Documents cités:
- WO-A-2007/127862
- US-A1- 2003 137 145

## Description

La présente invention se rapporte au domaine des documents de sécurité.

### Arrière-plan

Des procédés reposant sur la persistance rétinienne pour permettre la restitution d'un mouvement sont connus de l'art antérieur. On connait par exemple le phénakistiscope qui utilise un disque en carton, percé de fentes, sur lequel un mouvement est décomposé en une suite d'images fixes, et un manche permettant son maintien pendant sa rotation. On connait également le zootrope qui consiste en un tambour percé de fentes sur sa moitié supérieure et abritant à l'intérieur, dans sa partie inférieure, une bande de dessins décomposant un mouvement. Lorsque l'on entraîne en rotation le tambour et que l'on regarde fixement l'intérieur à travers les fentes, les dessins s'animent. On connaît encore le praxinoscope, dont le fonctionnement repose sur le principe du zootrope, qui comporte plusieurs miroirs autour de son axe central afin de visualiser l'illusion de mouvement.

On connait en outre des procédés de création d'illusions de mouvement décrits dans les documents US 5 901 484, US 6 286 873 et US 2005/0183300. Ces procédés, notamment celui décrit dans US 5 901 484, exploitent le principe de décomposition du mouvement permettant la restitution d'un mouvement « à trames ». Un support est porteur de plusieurs images fragmentées, correspondant par exemple à la décomposition d'un objet ou d'un animal en mouvement, et un film transparent porteur d'un réseau de traits parallèles ayant une épaisseur et un espacement entre les traits donnés est placé sur le support. Un mouvement relatif entre les images fragmentées et le réseau de traits parallèles permet de créer l'illusion d'un mouvement.

On connaît également la superposition, par pliage d'un document, de deux éléments. La demande WO 2006/029744 A1 décrit en particulier la superposition, par pliage d'un document, de deux éléments optiques permettant d'obtenir des effets optiques différents selon la distance séparant lesdits éléments optiques. La demande US 2003/0137145 décrit la superposition d'un élément de sécurité et d'un élément d'authentification par pliage d'un document, l'élément de sécurité et l'élément d'authentification pouvant être des motifs de Moiré. Par ailleurs, la demande WO 02/17242 A1 décrit la superposition, par pliage d'un document, d'un hologramme et d'une information cachée afin de révéler ladite information cachée. Enfin, la demande US 2006-0290136 A1 décrit la superposition, par pliage d'un document, d'une image codée et d'une lentille optique pour décoder ladite image.

### Résumé

Afin de se prémunir de contrefaçons ou de falsifications de documents de sécurité et afin d'augmenter le niveau de sécurisation de ces documents, il est connu d'y incorporer divers éléments de sécurité permettant l'authentification des documents.

Il existe un besoin pour renforcer encore la sécurité et les processus d'authentification des documents de sécurité, afin notamment d'augmenter la difficulté de contrefaçon de ces documents.

L'invention se propose ainsi notamment d'exploiter le principe de la décomposition en mouvement exposé précédemment afin de pouvoir authentifier les documents de sécurité par la visualisation par exemple de mouvements décomposés, provoquant ainsi une illusion de mouvement.

L'invention a ainsi pour objet, selon l'un de ses aspects, un document de sécurité selon la revendication 1.

Par « associée », il faut comprendre que le moyen de révélation est avantageusement adapté pour permettre de visualiser les différentes images imbriquées de l'image combinée.

Le document similaire peut par exemple être semblable dans sa fonction et/ou dans sa forme au document selon l'invention. Par exemple, les deux documents peuvent être des billets de banque, avec par exemple la même valeur fiduciaire. Les deux documents peuvent ne se différencier l'un de l'autre que par un numéro de série par exemple.

Le document similaire peut avantageusement ainsi comporter un moyen de révélation et/ou une image combinée pouvant respectivement être associés à l'image combinée et/ou au moyen de révélation du document selon l'invention.

Grâce à l'invention, il est ainsi possible de bénéficier d'un document de sécurité présentant une nouvelle structure d'authentification du document consistant en la restitution d'images imbriquées, provoquant par exemple l'illusion d'un mouvement, par superposition et déplacement relatif d'une image combinée et d'un moyen de révélation, en particulier une trame de révélation ou un réseau lenticulaire, et/ou changement d'angle d'observation du moyen de révélation, en particulier un réseau lenticulaire, et de l'image combinée superposés.

Le déplacement relatif de l'image combinée et du moyen de révélation peut permettre d'observer successivement les images imbriquées, notamment en animant le moyen de révélation d'un mouvement relatif dans un plan parallèle au plan contenant l'image combinée.

De préférence, l'image combinée et le moyen de révélation sont superposés de manière à être en contact.

Ledit déplacement relatif est en particulier une translation.

Grâce à l'invention, il est encore possible de conférer un effet ludique et/ou attractif à l'utilisateur du document de sécurité dont l'authentification repose sur un effet de révélation d'images imbriquées, créant par exemple un effet de mouvement.

L'observation successive des images imbriquées peut se faire en lumière transmise, l'image combinée et la trame de révélation étant placées entre une source lumineuse et l'observateur, et/ou en lumière réfléchie, l'observateur regardant l'image combinée et la trame de révélation éclairées en réflexion par une source lumineuse.

L'image combinée, et les images imbriquées qu'elle comporte, peuvent être des images tramées.

L'image combinée peut correspondre à la décomposition d'un mouvement d'un motif, par exemple d'un texte, de signes alphanumériques, d'idéogrammes, d'un objet, d'une personne et/ou d'un animal. Les images imbriquées peuvent représenter des positions successives et/ou mouvements successifs d'un motif, par exemple d'un objet, d'une personne et/ou d'un animal.

L'image combinée peut avantageusement être obtenue par la superposition des images imbriquées représentant chacune un mouvement du motif.

Les images imbriquées peuvent représenter des informations cachées et révélées successivement par déplacement relatif, en particulier par translation, du moyen de révélation sur l'image combinée et/ou changement de l'angle d'observation du moyen de révélation superposé à l'image combinée.

De préférence l'image combinée doit conserver une esthétique reconnaissable, notamment de manière à constituer un premier élément d'authentification.

Le moyen de révélation peut être une trame de révélation et l'observation des images imbriquées peut par exemple se faire par un déplacement relatif, en particulier par translation, du moyen de révélation par rapport à l'image combinée.

Le moyen de révélation peut être un réseau lenticulaire et l'observation des images imbriquées peut encore se faire par un déplacement relatif, en particulier par translation, ou par un changement de l'angle d'observation du moyen de révélation superposé à l'image combinée.

Le moyen de révélation peut permettre à l'oeil humain de visualiser une image imbriquée différente à la fois, le cerveau de l'observateur pouvant reconstituer par exemple un mouvement ou observer une information cachée.

L'expression « réseau lenticulaire » se réfère à un réseau de microlentilles superposé à l'image combinée, constituée d'images imbriquées.

En outre, il faut donner aux expressions « image tramée » et « trame de révélation », au sens de la présente invention, un sens large qui couvre tous les types de trames ou pseudo-trames, comportant une juxtaposition de zones claires et de zones sombres, distinguables les unes des autres, la forme de ces zones claires et de ces zones sombres n'étant pas limitée à une forme particulière mais pouvant être quelconque.

Par exemple, l'image combinée et/ou le moyen de révélation peuvent comporter un ensemble de points et/ou de lignes parallèles ou non, dont la taille et/ou l'espacement entre eux sont variables ou constants, cet ensemble formant une succession de zones claires et sombres, par exemple blanches et noires.

En particulier, lorsque l'image combinée et/ou le moyen de révélation comportent un ensemble de points disposés par exemple selon des lignes et/ou des colonnes, l'observation des images imbriquées peut se faire par translation dans au moins deux directions. Il s'agit notamment d'une direction parallèle auxdites lignes et d'une direction parallèle auxdites colonnes.

L'image combinée et/ou le moyen de révélation peuvent notamment comporter un ensemble de lignes, de préférence parallèles entre elles, d'épaisseur et d'espacement entre elles définis. En particulier, les lignes peuvent avoir la même épaisseur et/ou le même espacement entre elles.

L'image combinée et/ou le moyen de révélation peuvent par exemple comporter une succession de lignes sombres et claires, par exemple noires et blanches. L'épaisseur des lignes sombres des images combinées peut par exemple être égale à l'épaisseur des lignes claires du moyen de révélation, et réciproquement.

Le moyen de révélation peut comporter des bandes opacifiantes à bords parallèles, éventuellement non rectilignes. La présence de bandes opacifiantes à bords non rectilignes peut rendre plus difficile la reproduction par un contrefacteur.

De préférence, l'aire, notamment la longueur et/ou la largeur et/ou la plus grande dimension, du moyen de révélation peut être supérieure ou égale à l'aire, notamment la longueur et/ou la largeur et/ou la plus grande dimension, de l'image combinée. De la sorte, il est possible de visualiser la reconstitution entière du mouvement produit par le déplacement relatif entre l'image combinée et le moyen de révélation et/ou par un changement d'angle d'observation du moyen de révélation et de l'image combinée superposés.

Le moyen de révélation peut avoir une forme quelconque, par exemple circulaire, ovale, en étoile, polygonale, par exemple rectangulaire, carrée, hexagonale, pentagonale, en losange, entre autres.

Selon une variante de l'invention, on associe deux images combinées de dimensions différentes. L'image combinée de plus petite dimension est en particulier répétée, notamment selon un réseau, notamment de lignes et de colonnes, afin d'apparaître comme un fond sur lequel est disposée l'image combinée de plus grande dimension.

Le moyen de révélation associé est alors constitué d'un premier moyen de révélation adapté à l'image combinée de plus grande dimension, et d'un second moyen de révélation adapté à l'image combinée de plus petite dimension.

Les deux images combinées différentes peuvent présenter des similarités et/ou se compléter. Elles peuvent en particulier être identiques et/ou symétriques.

Le pliage du document de sécurité peut se faire selon une ligne médiane du document, de préférence parallèle à un côté du document, par exemple selon une ligne médiane passant par le milieu de la largeur ou de la longueur du document.

L'image combinée et/ou le moyen de révélation peuvent figurer dans une fenêtre du document de sécurité, la fenêtre étant notamment au moins partiellement transparente. Des exemples de réalisation de fenêtres de sécurité dans les documents de sécurité sont par exemple décrits dans les documents GB 1 552 853 qui décrit la création d'une fenêtre notamment par transparentisation, découpe laser, abrasion ou incision mécanique, EP 0 229 645 qui décrit la création à l'aide de galvano d'une fenêtre sur une face ou sur les deux faces d'un papier bijet, WO 2004/096482 qui décrit la création d'une fenêtre par découpe laser, CA 2 471 379 qui décrit la création d'une fenêtre transparente et association avec un élément de sécurité et WO 2008/006983 qui décrit la création d'une fenêtre transparente sur un papier bijet.

Selon une autre variante de l'invention, l'image combinée et/ou le moyen de révélation peuvent figurer sur une zone d'opacité réduite du document de sécurité. Une telle zone d'opacité réduite peut notamment correspondre à une zone de moindre épaisseur, à une zone transparentisée ou à une zone comprenant au moins une couche d'un matériau de moindre opacité. L'opacité de ladite zone d'opacité réduite sera en particulier suffisamment faible pour permettre une observation en transmission, et de préférence suffisamment faible pour permettre une observation en transmission et en réflexion.

L'image combinée et/ou le moyen de révélation, en particulier une trame de révélation, peuvent être portés sur le document de sécurité par un procédé d'impression, par exemple offset, taille douce, laser, héliogravure, typographie ou sérigraphie.

Par exemple, l'image combinée et/ou le moyen de révélation peuvent être imprimés, par exemple par des encres colorées ou non, visibles à l'oeil nu, sous lumière ultraviolette (UV) et/ou infrarouge (IR), opaques ou luminescentes, notamment fluorescentes, thermochromes, photochromes, à effet interférentiel, notamment iridescentes, ou à effet optiquement variable selon l'angle d'observation (gonochromatiques), notamment comportant des cristaux liquides, métalliques ou non, magnétiques ou non, entre autres.

L'image combinée et/ou le moyen de révélation peuvent encore comporter des métallisations et/ou démétallisations, par exemple en aluminium.

Avantageusement, des métallisations et/ou des démétallisations peuvent être utilisées afin d'éviter la contrefaçon par impression.

En particulier, des métallisations et/ou démétallisations de couleurs différentes sont utilisées, par exemple au moyen d'aluminium et de cuivre.

L'image combinée et/ou le moyen de révélation peuvent encore être imprimés avec des cristaux liquides et être portés sur une zone du document de sécurité polarisant la lumière, de telle sorte que l'image combinée et/ou le moyen de révélation ne soient visibles que lors du pliage du document sur lui-même.

Selon une variante de l'invention, l'image combinée et/ou la trame de révélation est un filigrane ou pseudo-filigrane. L'observation successive des images imbriquées se fait alors de préférence en lumière transmise.

Les filigranes sont produits par des techniques bien connues dans le domaine papetier. Les pseudo-filigranes reproduisent l'apparence d'un filigrane en présentant des différences d'opacité, ils peuvent être obtenus mécaniquement par apport de pression avec ou sans apport de chaleur et/ou chimiquement par application d'une composition, par exemple en augmentant localement la transparence du papier grâce à des substances transparentisantes. La densité de matière fibreuse entre les zones les plus claires et les plus sombres du pseudo-filigrane peut être uniforme à la différence d'un filigrane conventionnel.

L'image combinée, les images imbriquées et/ou la trame de révélation peuvent être colorées, et notamment de couleurs différentes. En particulier, l'image combinée et la trame de révélation, ou encore les différentes images imbriquées, sont de couleurs différentes.

Le document peut comporter un recto et un verso, et être muni de deux fenêtres au moins partiellement transparentes portant respectivement l'image combinée et la trame de révélation. L'image combinée et/ou trame de révélation peuvent être métallisées. En particulier, l'image combinée peut être formée par une première métallisation, par exemple en aluminium, sur le recto et une seconde métallisation, identique et au registre, par exemple en cuivre, sur le verso du document. Inversement, la trame de révélation peut être formée par une première métallisation, par exemple en cuivre, sur le recto et une seconde métallisation, identique et au registre, par exemple en aluminium, sur le verso du document. De la sorte, lorsque le document est replié sur lui-même, on peut observer d'un côté du document le recto de l'image combinée et le verso de la trame de révélation en un même métal, par exemple en aluminium. A l'inverse, on peut observer selon l'autre côté du document le verso de l'image combinée et le recto de la trame de révélation en un même métal, par exemple en cuivre.

L'image combinée et/ou le moyen de révélation peuvent être portés par un patch et/ou un foil figurant sur le document de sécurité.

Le patch et/ou le foil peuvent comporter des métallisations et/ou des démétallisations, par exemple en aluminium, ou tout type d'impressions.

Le patch et/ou le foil peuvent comporter des impressions holographiques et/ou des cristaux liquides.

L'image combinée et/ou le moyen de révélation peuvent encore être portés par un fil de sécurité, incorporé en surface, en masse ou en fenêtre(s) dans le document de sécurité.

Le document peut encore comporter un fil de sécurité présentant une alternance d'images combinées et de moyens de révélation.

Avantageusement, la présence d'une succession d'images combinées et/ou de moyens de révélation sur le fil de sécurité peut permettre d'éviter d'introduire le fil de sécurité au repère lors de la formation du document de sécurité.

Le document de sécurité peut encore comporter deux fils de sécurité, l'un portant au moins une image combinée et l'autre portant au moins un moyen de révélation.

Le ou les fils de sécurité peuvent présenter une largeur suffisante pour permettre d'y faire figurer l'image combinée et/ou le moyen de révélation en totalité.

La largeur du ou des fils de sécurité peut par exemple être comprise entre 3 et 20 mm, et de préférence entre 4 et 8 mm, de préférence égale à 4 mm.

Le document de sécurité peut ainsi comporter les combinaisons suivantes entre images combinées et moyens de révélation :
- au moins une image combinée, respectivement un moyen de révélation, portée par une fenêtre du document et le moyen de révélation, respectivement l'image combinée, associé étant une impression, une métallisation et/ou démétallisation portée par ailleurs sur le document de sécurité,
- au moins une image combinée, respectivement un moyen de révélation, portée par une fenêtre du document de sécurité et le moyen de révélation, respectivement l'image combinée, associé figurant sur un patch ou un foil du document de sécurité,
- au moins une image combinée, respectivement un moyen de révélation, portée par une fenêtre du document de sécurité et le moyen de révélation, respectivement l'image combinée, associé figurant sur un fil de sécurité du document de sécurité,
- une alternance d'images combinées et de moyens de révélation portés par un fil de sécurité incorporé au document de sécurité,
- un fil de sécurité portant plusieurs images combinées, respectivement plusieurs moyens de révélation, et les moyens de révélation, respectivement les images combinées, associées figurant par impression sur le document de sécurité,
- au moins deux fils de sécurité, l'un portant une ou plusieurs images combinées, et l'autre portant un ou plusieurs moyens de révélation associés,
cette liste étant nullement limitative.

Le moyen de révélation et/ou l'image combinée figurent avantageusement sur une zone du document au moins partiellement transparente, en particulier le moyen de révélation et/ou l'image combinée peuvent être au moins partiellement transparents.

La zone au moins partiellement transparente peut correspondre à un évidement, traversant ou non, du document dans lequel on place le moyen de révélation, notamment un réseau lenticulaire et/ou une trame de révélation, et/ou l'image combinée.

La zone peut par exemple être constituée par un papier calque translucide.

La zone peut encore être constituée par une couche polymère comportant par exemple du polyéthylène (PE), du polychlorure de vinyle (PVC), du polyéthylène téréphtalate (PET), du polycarbonate (PC), du polyester carbonate (PEC), du polyéthylène téréphtalate glycol (PETG), de l'acrylonitryle butadiène styrène (ABS) ou un film collecteur de lumière par exemple du type « guide d'ondes », par exemple un film luminescent à base de polycarbonate commercialisé par la société BAYER sous la dénomination LISA^{®}.

Lors de l'utilisation d'un film guide d'onde, l'image combinée ou la trame de révélation est obtenue en particulier par gravure laser.

La zone peut également être transparentisée par application d'une composition généralement grasse qui transparentise la zone de façon permanente, comme par exemple une composition faite d'huile et de matériau minéral transparent comme décrit dans le brevet US 2 021 141, ou comme par exemple une composition sous forme d'une cire combinée à un solvant comme décrit dans le brevet US 1 479 437.

On peut aussi transparentiser la zone en appliquant localement une cire par transfert à chaud, comme décrit dans le brevet US 5 118 526.

On peut encore utiliser pour la zone une couche fibreuse comportant une matière thermofusible, par exemple du polyétylène comme décrit dans le brevet EP 0 203 499, qui sous l'action locale de la chaleur verra sa transparence varier.

Selon un mode de réalisation particulier de l'invention, l'image combinée peut également être représentée sur un autre élément du document de sécurité, ce qui apporte une sécurisation supplémentaire. Ledit autre élément du document de sécurité peut notamment être un filigrane, une impression, un patch ou encore un foil.

Le document de sécurité, ainsi que les éléments qu'il comporte comme par exemple un fil de sécurité, un patch et/ou un foil, peuvent comporter un ou plusieurs éléments de sécurité tels que définis ci-après.

Parmi les éléments de sécurité, certains sont détectables à l'oeil, en lumière du jour ou en lumière artificielle, sans utilisation d'un appareil particulier. Ces éléments de sécurité comportent par exemple des fibres ou planchettes colorées, des fils imprimés ou métallisés totalement ou partiellement. Ces éléments de sécurité sont dits de premier niveau.

D'autres types d'éléments de sécurité sont détectables seulement à l'aide d'un appareil relativement simple, tel qu'une lampe émettant dans l'ultra-violet (UV) ou l'infrarouge (IR). Ces éléments de sécurité comportent par exemple des fibres, des planchettes, des bandes, des fils ou des particules. Ces éléments de sécurité peuvent être visibles à l'oeil nu ou non, étant par exemple luminescents sous un éclairage d'une lampe de Wood émettant dans une longueur d'onde de 365 nm. Ces éléments de sécurité sont dits de deuxième niveau.

D'autres types d'éléments de sécurité encore nécessitent pour leur détection un appareil de détection plus sophistiqué. Ces éléments de sécurité sont par exemple capables de générer un signal spécifique lorsqu'ils sont soumis, de manière simultanée ou non, à une ou plusieurs sources d'excitation extérieure. La détection automatique du signal permet d'authentifier, le cas échéant, le document. Ces éléments de sécurité comportent par exemple des traceurs se présentant sous la forme de matières actives, de particules ou de fibres, capables de générer un signal spécifique lorsque ces traceurs sont soumis à une excitation optronique, électrique, magnétique ou électromagnétique. Ces éléments de sécurité sont dits de troisième niveau.

Les éléments de sécurité présents au sein du document de sécurité et des éléments qu'il comporte, peuvent présenter des caractéristiques de sécurité de premier, de deuxième ou de troisième niveau.

Le document de sécurité peut par exemple être un moyen de paiement, tel qu'un billet de banque, un chèque ou un ticket restaurant, un document d'identité tel qu'une carte d'identité ou un visa ou un passeport ou un permis de conduire, un ticket de loterie, un titre de transport ou encore un ticket d'entrée à des manifestations culturelles ou sportives.

L'invention a encore pour objet, selon un autre de ses aspects, un procédé d'authentification d'un document de sécurité tel que défini précédemment, dans lequel on superpose au moins partiellement le moyen de révélation à l'image combinée pour observer successivement les images imbriquées et on conclut quant à l'authentification du document, la superposition du moyen de révélation et de l'image combinée pouvant s'effectuer par pliage du document et/ou par superposition du document avec un autre objet, notamment un document similaire.

Le moyen de révélation peut être une trame de révélation et l'observation des images imbriquées peut se faire par un déplacement relatif, en particulier par translation, du moyen de révélation par rapport à l'image combinée.

Le moyen de révélation peut être un réseau lenticulaire et l'observation des images imbriquées peut se faire par un déplacement relatif, en particulier par translation, ou par un changement de l'angle d'observation du moyen de révélation superposé à l'image combinée.

L'invention pourra être mieux comprise à la lecture qui va suivre, de la description d'exemples non limitatifs de mise en oeuvre de celle-ci et à l'examen des figures du dessin, schématiques et partielles, sur lequel :
- la figure 1 représente une série d'images imbriquées permettant de créer une image combinée d'un document selon l'invention,
- la figure 2 représente une image combinée d'un document selon l'invention obtenue à partir de la série d'images imbriquées de la figure 1,
- la figure 3 représente un exemple de moyen de révélation d'un document de sécurité selon l'invention pouvant être associé à l'image combinée de la figure 2,
- les figures 4 à 6 représentent des exemples de réalisation de document de sécurité selon l'invention, l'image combinée ou le moyen de révélation étant porté par une fenêtre du document,
- les figures 7 à 11 représentent d'autres exemples de réalisation de document de sécurité selon l'invention, l'image combinée et/ou le moyen de révélation étant portés par au moins un fil de sécurité ou un foil,
- la figure 12a représente un exemple de deux images combinées différentes d'un document selon l'invention,
- la figure 12b représente un exemple de moyen de révélation d'un document selon l'invention pouvant être associé aux images combinées de la figure 12a,
- les figures 13a et 13b représentent un autre exemple de document selon l'invention, et
- les figures 14 et 15 représentent des motifs pouvant être associés, ces motifs comprenant chacun à la fois un moyen de révélation et une image combinée.

On a représenté sur la figure 1 une série d'images imbriquées 2a permettant de créer une image combinée 2 représentant dans cet exemple un motif sous la forme d'un éléphant.

Les images imbriquées 2a correspondent par exemple à quatre positions différentes de l'éléphant et permettent ainsi de créer une décomposition du mouvement de l'éléphant.

Chaque image imbriquée 2a comporte un ensemble de lignes parallèles, espacées entre elles de manière régulière ou non, et présentant des épaisseurs variables.

On a représenté sur la figure 2, l'image combinée 2 obtenue à partir de la série d'images imbriquées 2a de la figure 1.

Les images 2a sont superposées les unes sur les autres de manière à former un motif combiné qui correspond à l'image combinée 2.

On a représenté sur la figure 3 un exemple de moyen de révélation 3 sous la forme d'une trame de révélation pouvant être associé à l'image combinée 2 de la figure 2.

Le moyen de révélation 3 est par exemple de forme rectangulaire et comporte un ensemble de lignes parallèles, espacées entre elles de façon régulière ou non, et ayant des épaisseurs variables.

Le moyen de révélation 3 présente une aire, une longueur et une largeur, supérieures à celles de l'image combinée 2 permettant ainsi de visualiser plus facilement la totalité des mouvements de l'éléphant lors du déplacement relatif entre l'image combinée 2 et le moyen de révélation 3.

Dans cet exemple, l'image combinée 2 et le moyen de révélation 3 comportent des ensembles de lignes alternativement sombres et claires, notamment noires et blanches, mais il pourrait en être autrement. Par exemple, les lignes pourraient être colorées et être différentes pour l'image combinée 2 et pour le moyen de révélation 3.

Le moyen de révélation 3 peut également être un réseau lenticulaire comprenant par exemple un film polymérique translucide ou transparent. Le réseau lenticulaire peut notamment être microembossé ou imprimé.

On a représenté sur les figures 4 à 6 des exemples de réalisation de document de sécurité 1 selon l'invention, comportant une image combinée 2 conforme à celle de la figure 2 et un moyen de révélation 3 conforme à celui de la figure 3.

Sur la figure 4, le document 1 comporte une fenêtre 4, de préférence au moins partiellement transparente, dans laquelle figure le moyen de révélation 3. Le document 1 comporte également une image combinée 2 portée sur le document 1, par exemple par impression, notamment taille douce, ou métallisation et/ou démétallisation. La zone sur laquelle figure l'image combinée 2 peut également être au moins partiellement transparente.

Sur la figure 5, le document de sécurité 1 comporte une fenêtre 4, de préférence au moins partiellement transparente, dans laquelle figure une image combinée 2. Le document 1 comporte également un patch 5 comportant par exemple des impressions holographiques, sur lequel figure le moyen de révélation 3. Le patch 5 peut également être au moins partiellement transparent.

Le patch 5 peut comporter des métallisations et/ou démétallisations, par exemple en aluminium, et le moyen de révélation 3 peut comporter des impressions holographiques et/ou des métallisations et/ou démétallisations.

Sur la figure 6, le document 1 comporte une fenêtre 4, de préférence au moins partiellement transparente, sur laquelle figure le moyen de révélation 3. Le document 1 comporte également un fil de sécurité 6 sur lequel figure l'image combinée 2. Le fil de sécurité 6 peut également être au moins partiellement transparent ou comporter une zone partiellement transparente au niveau de l'image combinée 2.

On a représenté sur les figures 7 à 11 d'autres exemples de document de sécurité 1 selon l'invention comportant une image combinée 2 et un moyen de révélation 3 conformes à ceux des figures 2 et 3, l'image combinée 2 et/ou le moyen de révélation 3 étant portés par au moins un fil de sécurité ou un foil.

Sur la figure 7, le document 1 comporte un fil de sécurité 6 d'une largeur suffisante pour faire figurer en alternance des images combinées 2 et des moyens de révélation 3. Avantageusement, le fil de sécurité 6 est au moins partiellement transparent ou présente une ou plusieurs zones au moins partiellement transparentes au niveau des images combinées 2 et/ou des moyens de révélation 3.

Sur la figure 8, le document 1 comporte un fil de sécurité 6 sur lequel figure un moyen de révélation 3. Le document 1 comporte également une image combinée 2, par exemple sous la forme d'une impression taille douce sur le document 1.

Le fil de sécurité 6 peut être au moins partiellement transparent ou présenter une zone au moins partiellement transparente. Le document 1 peut également comporter une zone au moins partiellement transparente au niveau de l'image combinée 2.

Sur la figure 9, le document 1 comporte deux fils de sécurité 6a et 6b. Le fil de sécurité 6a comporte trois images combinées 2 et le fil de sécurité 6b comporte trois moyens de révélation 3.

Le fil de sécurité 6a et/ou le fil de sécurité 6b peuvent être au moins partiellement transparents ou comporter au moins une zone au moins partiellement transparente, notamment au niveau d'une image combinée 2 ou d'un moyen de révélation 3.

Sur la figure 10, le document comporte un foil 7 sur lequel figure une alternance d'images combinées 2 et de moyens de révélation 3.

Le foil 7 peut être au moins partiellement transparent ou comporter au moins une zone au moins partiellement transparente au niveau d'une image combinée 2 et/ou d'un moyen de révélation 3.

Sur la figure 11, le document 1 comporte un fil de sécurité 6 sur lequel figure une image combinée 2. Le document 1 comporte également un patch 5, pouvant comporter des métallisations holographiques ou non, sur lequel figure un moyen de révélation 3.

Le fil de sécurité 6 peut être au moins partiellement transparent ou comporter une zone au moins partiellement transparente au niveau de l'image combinée 2.

Le patch 5 peut également être au moins partiellement transparent, notamment au niveau du moyen de révélation 3.

Dans tous les exemples précédemment décrits, les images combinées 2 et les moyens de révélation 3 peuvent être intervertis.

Les zones au moins partiellement transparentes peuvent être situées au niveau des images combinées 2 ou des moyens de révélation 3, ou au niveau des deux à la fois.

Le ou les fils de sécurité 6, 6a et 6b peuvent être introduits dans le document de sécurité 1 de façon conventionnelle, par exemple en surface, en masse ou en fenêtre(s).

L'authentification des documents 1 peut se faire par pliage des documents 1 dans le sens de la longueur ou de la largeur de manière à superposer au moins partiellement les images combinées 2 et les moyens de révélation 3, puis à déplacer relativement les uns par rapport aux autres de manière à visualiser par exemple l'illusion d'un mouvement de l'éléphant et/ou à modifier l'angle d'observation des images combinées 2 et des moyens de révélation 3 superposés.

En variante, il peut également être possible de superposer au moins partiellement le document (1) avec un autre document similaire tel que décrit précédemment.

Sur la figure 12a sont représentées de façon schématique deux images combinées différentes (21) et (22), la seconde image combinée (22) étant une image symétrique de la première image combinée (21). La seconde image combinée (22) a également été réduite en dimension et multipliée afin d'obtenir un réseau d'images combinées (22) organisé en rangées et colonnes.

La figure 12b représente la trame de révélation (3) des images imbriquées (21a) et (22a) représentées schématiquement sur la figure 12a. Cette trame de révélation (3) est constituée par l'association de deux trames élémentaires (3a) et (3b) permettant d'observer respectivement les images imbriquées (21a) et (22a).

Sur la figure 13a est représenté un document (1) comportant un recto (1a) et un verso (1b). Le document (1) est muni de deux fenêtres transparentes (4) portant respectivement une image combinée (2) métallisée et une trame de révélation (3) métallisée.

L'image combinée (2) est formée par une première métallisation en aluminium sur le recto (1a) et une seconde métallisation, identique et au registre, en cuivre, sur le verso (1b).

Inversement, ladite trame de révélation (3) est formée par une première métallisation en cuivre sur le recto (1a) et une seconde métallisation, identique et au registre, en aluminium sur le verso (1b).

De la sorte, lorsque le document (1) est plié comme représenté sur la figure 13b, on observe selon (9) le recto (1a) en aluminium de l'image combinée (2) et le verso (1b) en aluminium de la trame de révélation (3). A l'inverse, on observe selon (9') le verso (1b) en cuivre de l'image combinée (2) et le recto (1a) en cuivre de la trame de révélation (3).

Sur la figure 14 est représentée de façon schématique une image combinée 22 disposée selon un réseau d'images combinées 22 autour d'une trame de révélation 31.

Sur la figure 15 est représentée de façon schématique une image combinée 21 entourée d'une trame de révélation 32.

Les motifs représentés sur les figures 14 et 15 peuvent être disposés respectivement sur un document et sur le même document, un document similaire ou un autre objet, et inversement.

Selon une variante le réseau d'images combinées 22 constitue deux bandes entre lesquelles est disposée en bande la trame de révélation 31. L'image combinée 21 est alors répétée le long d'une bande, placée au centre entre deux bandes constituant la trame de révélation 32. Cette variante et la répétition des images combinées et/ou trame de révélation selon une bande permet notamment de faciliter le repérage en supprimant une orientation. Ainsi, par exemple lors de l'introduction d'un fil de sécurité dans une feuille de papier en formation, le repérage en sens travers ne sera pas nécessaire et seul un repérage dans le sens marche sera nécessaire.

## Revendications

1. Document de sécurité (1) comportant une trame de révélation (3) associée à une image combinée (2) présente sur le document (1) ou ensemble comportant un document de sécurité (2) et un autre objet, le document de sécurité (1) comportant une trame de révélation (3) associée à une image combinée (2) sur l'autre objet, l'un au moins de l'image combinée (2) et de la trame de révélation (3) figurant sur une zone du document (1) au moins partiellement transparente, une superposition de la trame de révélation (3) et de l'image combinée (2) pouvant s'effectuer par pliage du document (1) ou par superposition du document (1) avec l'autre objet,
**caractérisé en ce que** l'image combinée (2) comporte au moins deux images imbriquées (2a), la trame de révélation (3) permettant lorsque superposée au moins partiellement à l'image combinée (2) du même document (1) ou de l'autre objet d'observer successivement les images imbriquées (2a) par un déplacement relatif de la trame de révélation (3) par rapport à l'image combinée (2).

2. Document de sécurité selon la revendication précédente, l'image combinée (2) et/ou la trame de révélation (3) figurant dans une fenêtre (4) du document de sécurité (1), la fenêtre (4) étant au moins partiellement transparente.

3. Document de sécurité selon l'une quelconque des revendications précédentes, l'image combinée (2) et/ou la trame de révélation (3) étant portés sur le document de sécurité (1) par un procédé d'impression, notamment offset, taille douce, laser, héliogravure, typographie ou sérigraphie, l'image combinée (2) et/ou la trame de révélation (3) étant imprimées avec des encres colorées ou non, visibles à l'oeil nu, sous lumière ultraviolette (UV) et/ou infrarouge (IR), opaques, fluorescentes, translucides et/ou transparentes.

4. Document de sécurité selon l'une quelconque des revendications 1 à 3, l'image combinée (2) et/ou la trame de révélation (3) comportant des métallisations et/ou démétallisations.

5. Document de sécurité selon l'une quelconque des revendications 1 à 3, l'image combinée (2) et/ou la trame de révélation (3) étant imprimés avec des cristaux liquides et étant portés sur une zone du document (1) polarisant la lumière de telle sorte que l'image combinée (2) et/ou la trame de révélation (3) ne soient visibles que lors du pliage du document (1) sur lui-même.

6. Document de sécurité selon l'une quelconque des revendications précédentes, l'image combinée (2) et/ou la trame de révélation (3) étant portés par un patch (5) et/ou un foil (7) figurant sur le document de sécurité (1).

7. Document de sécurité selon l'une quelconque des revendications précédentes, l'image combinée (2) et/ou la trame de révélation (3) étant portés par un fil de sécurité (6, 6a, 6b) incorporé en surface, en masse ou en fenêtre(s) dans le document (1).

8. Document de sécurité selon la revendication précédente, le fil de sécurité (6, 6a, 6b) présentant une alternance d'images combinées (2) et de trames de révélation (3).

9. Document de sécurité selon l'une des revendications 7 ou 8, comportant deux fils de sécurité (6a, 6b), l'un (6a) portant au moins une image combinée (2) et l'autre (6b) portant au moins une trame de révélation (3).

10. Document de sécurité selon l'une quelconque des revendications précédentes, l'image combinée (2) étant portée par une fenêtre (4) du document (1) et la trame de révélation (3) étant une impression, une métallisation et/ou une démétallisation portée par ailleurs sur le document (1), ou réciproquement.

11. Document de sécurité selon l'une quelconque des revendications 1 à 10, l'image combinée (2) étant portée par une fenêtre (4) du document (1) et la trame de révélation (3) figurant sur un patch (5) ou un foil (7) du document (1) ou l'image combinée (2) étant portée par une fenêtre (4) du document (1) et la trame de révélation (3) figurant sur un fil de sécurité (6, 6a, 6b) du document (1).

12. Document de sécurité selon l'une quelconque des revendications précédentes, l'image combinée (2) étant réalisée par gravure laser d'un film guide d'onde.

13. Document de sécurité selon l'une quelconque des revendications précédentes, la trame de révélation (3) comportant un film guide d'onde et une trame de révélation réalisée par gravure laser.

14. Procédé d'authentification d'un document de sécurité (1) selon l'une quelconque des revendications précédentes, dans lequel on superpose au moins partiellement la trame de révélation (3) à l'image combinée (2) pour observer successivement les images imbriquées (2a) par un déplacement relatif de la trame de révélation (3) par rapport à l'image combinée (2) et on conclut quant à l'authentification du document (1), la superposition de la trame de révélation (3) et de l'image combinée (2) pouvant s'effectuer par pliage du document (1) et/ou par superposition du document (1) avec un autre objet, procédé dans lequel on plie le document (1) pour superposer au moins partiellement la trame de révélation (3) et l'image combinée (2) ou dans lequel on superpose le document (1) avec l'autre objet.

## Patentansprüche

1. Sicherheitsdokument (1) mit einem Entwicklungsrahmen (3), der zu einem auf dem Dokument (1) vorhandenen kombinierten Bild (2) gehört, oder Kombination mit einem Sicherheitsdokument (2) und einem anderen Gegenstand, wobei das Sicherheitsdokument (1) einen Entwicklungsrahmen (3) aufweist, der zu einem kombinierten Bild (2) auf dem anderen Objekt gehört, wobei das kombinierte Bild (2) und/oder der Entwicklungsrahmen (3) auf einem zumindest teilweise transparenten Bereich des Dokuments (1) erscheinen, wobei eine Überlagerung des Entwicklungsrahmens (3) und des kombinierten Bildes (2) durch Falten des Dokuments (1) oder durch Überlagerung des Dokuments (1) und dem anderen Gegenstand bewirkt werden kann,
**gekennzeichnet dadurch, dass** das kombinierte Bild (2) mindestens zwei verschachtelte Bilder (2a) aufweist, wobei der Entwicklungsrahmen (3), wenn er zumindest teilweise das kombinierte Bild (2) des gleichen Dokuments (1) oder des anderen Gegenstands überlagert, die aufeinanderfolgende Beobachtung der verschachtelten Bilder (2a) durch eine relative Verschiebung des Entwicklungsrahmens (3) bezüglich des kombinierten Bildes (2) ermöglicht.

2. Sicherheitsdokument nach dem vorhergehenden Anspruch, wobei das kombinierte Bild (2) und/oder der Entwicklungsrahmen (3) in einem Fenster (4) des Sicherheitsdokuments (1) erscheinen, wobei das Fenster (4) zumindest teilweise transparent ist.

3. Sicherheitsdokument nach einem der vorhergehenden Ansprüche, wobei das kombinierte Bild (2) und/oder der Entwicklungsrahmen (3) mittels eines Druckverfahrens, insbesondere Offsetdruck, Tiefdruck, Laserdruck, Lichtdruck, Typographie- oder Siebdruck, auf das Sicherheitsdokument (1) gebracht werden, wobei das kombinierte Bild (2) und/oder der Entwicklungsrahmen (3) mit farbigen oder nicht-farbigen, für das Auge unter ultraviolettem Licht (UV) und/oder infrarotem Licht (IR) sichtbaren, undurchsichtigen, fluoreszenten, durchscheinenden und/oder transparenten Tinten bedruckt sind.

4. Sicherheitsdokument nach einem der Ansprüche 1 bis 3, wobei das kombinierte Bild (2) und/oder der Entwicklungsrahmen (3) Metallisierungen und/oder Entmetallisierungen aufweisen.

5. Sicherheitsdokument nach einem der Ansprüche 1 bis 3, wobei das kombinierte Bild (2) und/oder der Entwicklungsrahmen (3) mit Flüssigkristallen bedruckt sind und auf einem Bereich des Dokuments (1) aufgebracht sind, der das Licht so polarisiert, dass das kombinierte Bild (2) und/oder der Entwicklungsrahmen (3) nur beim Falten des Dokuments (1) über sich selbst sichtbar sind.

6. Sicherheitsdokument nach einem der vorhergehenden Ansprüche, wobei das kombinierte Bild (2) und/oder der Entwicklungsrahmen (3) auf einem Patch (5) und/oder einer Folie (7) aufgebracht sind, die auf dem Sicherheitsdokument (1) erscheinen.

7. Sicherheitsdokument nach einem der vorhergehenden Ansprüche, wobei das kombinierte Bild (2) und/oder der Entwicklungsrahmen (3) auf einem Sicherheitsfaden (6, 6a, 6b) aufgebracht sind, der auf der Oberfläche, in der Masse oder in einem oder mehreren Fenstern auf dem Dokument (1) eingebracht ist.

8. Sicherheitsdokument nach dem vorhergehenden Anspruch, wobei der Sicherheitsfaden (6, 6a, 6b) ein Wechselspiel von kombinierten Bildern (2) und Entwicklungsrahmen (3) aufweist.

9. Sicherheitsdokument nach einem der Ansprüche 7 oder 8, umfassend zwei Sicherheitsfäden (6a, 6b), wobei einer (6a) mindestens ein kombiniertes Bild (2) trägt und der andere (6b) mindestens einen Entwicklungsrahmen (3) trägt.

10. Sicherheitsdokument nach einem der vorhergehenden Ansprüche, wobei das kombinierte Bild (2) durch ein Fenster (4) des Dokuments (1) aufgebracht ist und der Entwicklungsrahmen (3) ein Aufdruck, eine Metallisierung und/oder eine Entmetallisierung, die woanders auf dem Dokument (1) aufgebracht sind, ist oder umgekehrt.

11. Sicherheitsdokument nach einem der Ansprüche 1 bis 10, wobei das kombinierte Bild (2) durch ein Fenster (4) des Dokuments (1) aufgebracht ist und der Entwicklungsrahmen (3) auf einem Patch (5) oder einer Folie (7) des Dokuments (1) erscheint oder das kombinierte Bild (2) durch ein Fenster (4) des Dokuments (1) aufgebracht ist und der Entwicklungsrahmen (3) auf einem Sicherheitsfaden (6, 6a, 6b) des Dokuments (1) erscheint.

12. Sicherheitsdokument nach einem der vorhergehenden Ansprüche, wobei das kombinierte Bild (2) mittels Lasergravur eines Wellenleiterfilms gebildet ist.

13. Sicherheitsdokument nach einem der vorhergehenden Ansprüche, wobei der Entwicklungsrahmen (3) einen Wellenleiterfilm aufweist und ein Entwicklungsrahmen mittels Lasergravur gebildet ist.

14. Authentifizierungsverfahren eines Sicherheitsdokuments (1) nach einem der vorhergehenden Ansprüche, bei dem man den Entwicklungsrahmen (3) mindestens teilweise mit dem kombinierten Bild (2) überlagert, um aufeinanderfolgend die verschachtelten Bilder (2a) durch eine relative Verschiebung des Entwicklungsrahmens (3) bezüglich des kombinierten Bildes (2) zu beobachten, und man auf die Authentifizierung des Dokuments (1) schließt, wobei die Überlagerung des Entwicklungsrahmens (3) und des kombinierten Bildes (2) durch Falten des Dokuments (1) und/oder durch Überlagerung des Dokuments (1) mit einem anderen Gegenstand bewirkt werden kann, wobei man bei dem Verfahren das Dokument (1) zum zumindest teilweisen Überlagern des Entwicklungsrahmens (3) und des kombinierten Bildes (2) faltet oder das Dokument (1) mit dem anderen Gegenstand überlagert.

## Claims

1. A security document (1) including a revealer raster (3) associated with a combined image (2) present on the document (1) or assembly comprising a security document (1) and another article, the security document (1) comprising a revealing raster(3) associated with a combined image (2) on the other article, at least one of the combined image (2) and the revealer raster (3) appearing in a zone of the document (1) that is at least partially transparent, it being possible to superpose the revealer raster (3) and the combined image (2) by folding the document (1) and/or by superposing the document (1) on the other article,
**characterized in that** the combined image (2) comprises at least two interleaved images (2a), the revealer raster (3), when superposed at least in part on the combined image (2) of the same document (1) or of another article, serving to observe the interleaved images (2) in succession by relative movement between the revealer raster (3) and the combined image (2).

2. A security document according to the preceding claim, the combined image (2) and/or the revealer raster (3) appearing in a window (4) of the security document (1), the window (4) being at least partially transparent.

3. A security document according to any preceding claim, the combined image (2) and/or the revealer raster (3) being applied to the security document (1) by a printing method, in particular offset, copper plate, laser, photogravure, typography, or silk-raster printing, the combined image (2) and/or the revealer raster (3) being printed with inks that are optionally colored, visible to the naked eye under ultraviolet (UV) and/or infrared (IR) light, opaque, fluorescent, translucent, and/or transparent.

4. A security document according to any one of claims 1 to 8, the combined image (2) and/or the revealer raster (3) comprising metal coating and/or metal stripping.

5. A security document according to any one of claims 1 to 8, the combined image (2) and/or the revealer raster (3) being printed with liquid crystals and being carried on a zone of the document (1) that polarizes light such that the combined image (2) and/or the revealer raster (3) are visible only when the document (1) is folded in half.

6. A security document according to any preceding claim, the combined image (2) and/or the revealer raster (3) being carried by a patch (5) and/or a foil (7) appearing on the security document (1).

7. A security document according to any preceding claim, the combined image (2) and/or the revealer raster (3) being carried by a security strip (6, 6a, 6b) incorporated on the surface of, embedded in, or located in one or more windows in the document (1).

8. A security document according to the preceding claim, the security strip (6, 6a, 6b) presenting alternating combined images (2) and revealer rasters (3).

9. A security document according to claim 14 or claim 15, including two security strips (6a, 6b), one of them (6a) carrying at least one combined image (2) and the other (6b) carrying at least one revealer raster (3).

10. A security document according to any preceding claim, the combined image (2) being carried by a window (4) of the document (1) and the revealer raster (3) being printing, metal coating, and/or metal stripping carried elsewhere on the document (1), or vice versa.

11. A security document according to any one of claims 1 to 17, the combined image (2) being carried by a window (4) of the document (1), and the revealer raster (3) appearing on a patch (5) or a foil (7) of the document (1) or the combined image (2) being carried by a window (4) of the document (1) and the revealer raster (3) appearing on a security strip (6, 6a, 6b) of the document (1).

12. A security document according to any preceding claim, the combined image (2) being made by laser etching a waveguide film.

13. A security document according to any preceding claim, the revealer raster (3) comprising a waveguide film and a revealer raster made by laser etching.

14. A method of authenticating a security document (1) according to any preceding claim, wherein the revealer raster (3) is superposed at least in part on the combined image (2) in order to enable the interleaved images (2a) to be observed in succession by relative movement between the revealer raster (3) and the combined image (2), and a conclusion is drawn about the authenticity of the document (1), it being possible to superpose the revealer raster (3) and the combined image (2) by folding the document (1) and/or by superposing the document (1) on another article, the method wherein the document (1) is folded to superpose the revealer raster (3) and the combined image (2), at least in part or wherein the document (1) is superposed on the other article.
